# FASCICULE DE BREVET EUROPEEN

(11) **EP 0 157 670 B1**
(45) Date de publication et mention de la délivrance du brevet: **17.11.1988**
(21) Numéro de dépôt: 85400408.2
(22) Date de dépôt: 04.03.1985
(51) Int. Cl.: H01F 33/00, H01F 41/02

(54) **Transformateur et son procédé de fabrication**
Transformator und Verfahren zur Herstellung desselben
Transformer and method of producing it

(30) Priorité: 06.03.1984 FR 8403465
(43) Date de publication de la demande: 09.10.1985
(73) Titulaire: Beisser, Jean-Claude, CH-2300 La Chaux de Fonds (CH)
(72) Inventeur: Beisser, Jean-Claude, CH-2300 La Chaux de Fonds (CH)
(74) Mandataire: Armengaud Ainé, Alain

(56) Documents cités:
- DE-C- 691 531
- FR-A- 1 007 119
- FR-A- 2 225 820
- FR-A- 2 398 376
- FR-A- 2 518 306
- FR-A- 2 522 189
- US-A- 2 245 180

## Description

La présente invention est relative à un transformateur électrique de toute puissance, monophasé ou polyphasé, et à son procédé de fabrication.

On connaît les différentes façons de réaliser un transformateur:
1. soit, on commence par réaliser les enroulements électriques, puis on constitue le circuit magnétique autour des enroulements électriques. Ce procédé est celui qui est généralement utilisé en Europe. Son inconvénient essentiel réside dans la discontinuité du circuit magnétique (qui est réalisé, soit par enroulement de feuillard et découpe, soit par juxtaposition de pièces découpées dans des feuillards), qui constitue un élément fortement négatif pour atteindre un rendement économique optimal. En outre, le matériau magnétique est sous-utilisé. A titre indicatif, une telle solution est illustrée dans les brevets FR-A-2.225.820 ou 2.518.306, ou bien encore dans le US-A-2.245.180.
2. soit, on commence par réaliser le circuit magnétique, puis on bobine les enroulements électriques autour des circuits ainsi obtenus. Le bobinage peut être effectué à l'aide d'une machine à bobiner torique, mais cette technique est fort longue, et donc coûteuse, et elle est limitée par les capacités des machines actuellement disponibles. On peut également réaliser ce bobinage en faisant tourner un support cylindrique autour du circuit magnétique, en enroulant le fil ou la bande conductrice sur ce support. Cette technique présente un grand intérêt, mais son développement se heurte à des difficultés de mise en oeuvre non encore surmontées:
   - vitesse de bobinage reste faible, par suite du faible jeu support de bobinage/circuit magnétique, et de la difficulté à positionner et stabiliser ces deux éléments, pour cette opération;
   - les entrées et les sorties des enroulements électriques posent des problèmes, notamment en ce qui concerne leur localisation, leur passage au travers des fenêtres des circuits magnétiques lors du bobinage, et leur protection pendant cette même opération;
   - le calage, qui est ensuite réalisé, des enroulements électriques sur le circuit magnétique, reste difficile, et il doit faire appel à des systèmes mécaniques annexes, compliqués et coûteux. La tenue aux efforts dynamiques, lors des courts-circuits, de l'ensemble enroulements électriques/ circuits magnétiques, vitale pour le transformateur, dépend de ce calage.

Par ailleurs, dans la mise en oeuvre des deux procédés examinés ci-dessus, les matériaux ne sont pas employés à leur capacité maximale. Ces procédés connus ne permettent donc pas de tendre vers le coût économique le plus faible, aussi bien en ce qui concerne la fabrication et l'exploitation des transformateurs ainsi réalisés que l'énergie consommée (pertes «Fer» dues au circuit magnetique, et pertes «cuivre» dues aux enroulements).

La présente invention se propose de remédier aux inconvénients exposés ci-dessus en apportant un transformateur pouvant être produit rapidement, avec un investissement de production considérablement plus faible que celui nécessaire à l'heure actuelle, se traduisant, par conséquent, par une diminution importante des prix de revient, ce prix de revient étant encore abaissé par une réduction des coûts de fabrication des enroulements électriques et des circuits mécaniques. Enfin, le transformateur objet de cette invention se caractérise pat un coût d'exploitation faible, étant donné que l'invention se prête particulièrement bien à l'utilisation de matériaux amorphes, très peu voraces en énergie, tant pour leur fabrication que pour leur utilisation pour la réalisation des cirquits magnetiques, ce qui permet, en particulier, d'obtenir des enroulements de faible poids, donc de faible consommation en énergie, en exploitation.

Selon l'invention, le transformateur éléctrique considère et décrit à la revendication 1 se caractérise en ce que les circuits magnétiques sont positionnés et maintenus sur un plateau support, constitué d'une plaque métallique enveloppant le contour extérieur desdits circuits magnétiques et pourvue d'évidements pour le passage des enroulements électriques, chaque circuits magnétique étant immobilisé sur le plateau pour n'être a aucun moment en contact permanent avec les enroulements électriques. D'autres aspects de l'invention sont decrit dans les revendications in- dependentes 11 et 12.

L'utilisation d'un plateau de support permet en particulier d'assurer un calage rigoureux et précis des circuits magnétiques et vis-à-vis de ces derniers, des enroulements électriques qui les embrassent deux à deux. Par ailleurs, le plateau de support selon l'invention est conçu et agencé de telle sorte qu'il fasse partie intégrante, non seulement du transformateur lui-même, mais constitue également au cours de la fabrication de ce dernier, un élément d'une machine permettant le bobinage des enroulements électriques.

D'autres caractéristiques et avantages de cette invention ressortiront de la description faite ci-après en référence aux dessins annexés, qui en illustrent divers exemples de réalisation, dépourvus de tout caractère limitatif. Sur les dessins:
- la Figure 1 est une vue en perspective d'un transformateur de distribution triphasé selon l'invention;
- la Figure 2 est une vue en perspective des trois enroulements électriques du transformateur selon la Figure 1 ;
- la Figure 3 est une vue en plan de la Figure 2;
- la Figure 4 est une vue en plan d'un transforma- teurtriphasé selon la Figure 1;
- la Figure 5 représente, en plan, le support en forme de plateau du transformateur selon la Figure 4;
- les Figures 6 et 6a sont des vues en coupe verticale, à échelles différentes, illustrant deux formes de réalisation des circuits magnétiques d'un transformateur selon cette invention;
- les Figures 7 et 8 illustrent deux exemples de réalisation d'un transformateur monophasé selon cette invention;
- la Figure 9 est une vue schématique, en perspective, d'un dispositif selon l'invention pour la réalisation d'un enroulement d'un transformateur objet de cette invention; et,
- la Figure 10 est une vue de dessous illustrant le mode de fixation d'un enroulement électrique.

La Figure 1 représente, à titre d'exemple non limitatif, un transformateur triphasé selon l'invention. Ce transformateur comprend esentielle- ment:
- trois circuits magnétiques 10, 12, 14, constitués chacun d'une pluralité de circuits élémentaires, réalisés par exemple par enroulements de rubans de tôle magnétique;
- trois enroulements électriques haute et basse tension, 11, 13, 15, constitués chacun d'un fil ou d'une bande d'un métal bon conducteur, tel que l'aluminium, enroulé autour d'une carcasse annulaire, comme on le décrira en détail ci-après, et supportés par le même dispositif, pour chacun des couples haute et basse tension;
- un plateau 16, pour supporter les circuits magnétiques et les enroulements électriques; et
- des moyens de maintien des enroulements (non visibles sur la Figure 1, mais décrits ci-après en détail en référence à la Figure 10).

Les enroulements 11, 13, et 15 sont disposés de telle façon que les plans comprenant leurs faces internes, 11', 13' et 15' forment des trièdres d'angle 60°, dont les sommets constituent les points de tangence des enroulements, les axes radiaux des enroulements étant dans un même plan (Figure 3). Selon l'invention, chaque enroulement électrique, haute ou basse tension, est réalisé à partir d'un fil ou d'une bande d'aluminium A, enroulée autour d'une carcasse ayant la forme d'une jante. Chaque enroulement présente une faible largeur, en regard des largeurs habituelles, et il comporte un faible nombre de spires. Les connexions d'entrée et de sortie C de chaque enroulement 11, 13 et 15 débouchent dans la surface intérieure de chaque carcasse annulaire d'enroulement (Fig. 2).

Le circuit magnétique de transformateur illustré par les Figures 1 à 5 est donc constitué de trois éléments strictement identiques, 10, 12, 14, venant, pour chacun d'eux, embrasser deux enroulements consécutifs. La fenêtre 18, 20, 22, respectivement, de chaque circuit magnétique élémentaire 10,12,14, est constituée d'un polygone irrégulier, de six côtes dans cet exemple de réalisation non limitatif, mais qui possède un axe de symétrie. Comme on peut le voir sur la Figure 4, les axes de symétrie de chacune des fenêtres passent par un point commun P, qui est aussi le point de concours des axes de chaque enroulement.

Chaque circuit magnétique, tel que 10, 12, 14, est constitué de circuits élémentaires, fabriqués par exemple par enroulement autour d'une forme de bobinage d'un feuillard magnétique, par exemple en matériaux amorphes, de largeur constante. Les circuits sont disposés sur le plateau support 16, par empilage de leurs composants élémentaires, qui sont immobilisés, par exemple; l'aide de points de colle. Les circuits magnétiques ne sont à aucun moment en contact permanent avec les enroulements 11, 13, 15, ou avec leurs supports. Ils ne sont donc pas soumis à des efforts dynamiques, les seules contraintes qui s'exercent sur eux étant celles dues à leur propre poids. L'invention permet de réaliser des éléments de circuit magnétique de dimensions différentes, mais de largeur constante, ce qui présente un avantage certain, notamment lorsqu'on utilise des matériaux amorphes (possibilité de stocker une seule largeur, pour fabriquer des transformateurs de puissances différentes).

La section de chaque circuit magnétique peut s'inscrire dans un demicercle (Fig. 6 et 6a). Par exemple, cette section peut être en gradins, comme représenté sur la Figure 6, cette section pouvant être obtenue par enroulements successifs de rubans de matériau magnétique de largeur définie. Cette section peut être également polygonale, comme illustré par la Figure 6a où l'on a représenté deux circuits magnétiques 10a, 12a de section polygonale embrassant un enroulement 11 a. Dans ce cas, la section polygonale peut être obtenue par enroulement de feuillards de forme polygonale, enroulés selon leur grand axe, ces feuillards polygonaux étant généralement réalisés par refendage en biais de feuillards à bords parallèles. On peut, sans sortir du cadre de l'invention, prévoir toute autre forme de section que celles illustrées par les Figures 6 et 6a.

Le plateau support 16 recevant les circuits magnétiques 10, 12, 14 est réalisé sous la forme d'une plaque métallique d'épaisseur suffisante pour supporter le poids des circuits magnétiques et des enroulements, sans subir de déformations. Comme on peut le voir sur la Figure 5, la forme de ce plateau support 16 est telle qu'elle enveloppe le contour extérieur des circuits magnétiques 10, 12, 14, et elle présente trois évidements ouverts sur l'extérieur, 22, 24, 26, afin que le plateau support ne constitue pas, pour chaque enroulement, une spire parasite d'influence néfaste.

Les circuits magnétiques sont maintenus sur le plateau support par tout moyen approprié s'opposant à leur glissement, par exemple par des taquets (non représentés sur le dessin).

On décrira maintenant les moyens prévus par l'invention pour supporter les enroulements 11, 13 et 15, en se référant plus particulièrement aux Figures 9 et 10, la Figure 10 étant une vue du dessous du plateau support 16, c'est-à-dire en position retournée par rapport à la Figure 1.

Dans cet exemple de réalisation non limitatif, ces moyens comportent, pour chaque enroulement tel que 11, une chape 28, réalisée à l'aide d'une tôle pliée, qui vient coiffer la partie de l'enroulement qui fait saillie sous le plateau support 16, comme on le voit sur la Figure 10. Cette chape 28 est fixée sur le plateau 16, et elle comporte, en partie basse (la Figure 10 étant en position retournée par rapport à la position effective), deux axes de roulement 30 et 30' sur lesquels repose la carcasse annulaire de l'enroulement 11. Ces axes tourillonnent dans la chape 28, et ils permettent donc à la carcasse de l'enroulement 11 de tourner par rapport à cette chape, ce qui assure un positionnement axial et radial de chaque carcasse, et donc de chaque enroulement correspondant, tel que 11, par rapport au plateau 16. On solidarise ensuit la carcasse de chaque enroulement, tel que 11, au plateau support 16, pour que les diffe- rents enroulements soient positionnés avec précision par rapport aux circuits magnétiques. A cet effet, on peut prévoir des cubes de fixation 32, 32', qui se fixent sur le plateau 16 et sur les joues des carcasses des enroulements.

La chape 28 peut être utilisée, selon l'invention, pour réaliser l'enroulements des bandes ou fils de matériau conducteur sur les carcasses annulaires, comme on l'a représenté sur la Figure 9.

Le bobinage des enroulements s'effectue, en effet, en faisant subir à la carcasse 11 un mouvement de rotation sur les arbres 30 et 30', à l'aide d'un moto-réducteur 34 entraînant un arbre 36, recouvert par exemple de caoutchouc, qui est appliqué sur la périphérie des deux joues de la carcasse. L'enroulement de la bande B du matériau conducteur (aluminium, de préférence) et de ses bandes isolantes est contrôle à l'aide d'un compteur électronique 38, actionné par un détecteur magnétique 40, positionné dans un logement 40' pratiqué dans la chape 28, qui est excité par une pastille métallique de comptage 42, fixée sur la joue extérieure de la carcasse. Cette disposition permet une réalisation très précise de chaque enroulement du transformateur objet de l'invention. On peut associer à ce dispositif un microprocesseur, qui assure une robotisation de l'ensemble des opérations. Les dispositif qui vient d'être décrit permet de réaliser des ensembles enroulements-carcasses mécaniquement très robustes, supportant les efforts électrodynamiques lors des courts-circuits.

Les carcasses annulaires sur lesquelles sont bobinés les enroulements peuvent être réalisées de diverses façons. Elles peuvent être constituées, par exemple, de deux joues ou flasques latéraux munis chacun d'un évidement axial comportant un épaulement, de manière à pouvoir enrouler, autour des épaulements, une bande isolante qui constitue l'axe de la carcasse. On réalise ainsi une bobine à axe isolante, ce qui assure une continuité de l'isolement des enroulements en regard des portions de circuit magnétique intérieur à chaque roulement, ce qui constitue un avantage important par rapport aux dispositifs selon la technique antérieure, où cet avantage est obtenu à l'aide d'emboîtements coûteux et fragiles.

Les différentes étapes du procédé de réalisation d'un transformateur selon cette invention sont les suivantes:
1. bobinage des circuits magnétiques élémentaires destinés à constituer ultérieurement les circuits 10,12,14;
2. recuit des circuits magnétiques élémentaires ainsi réalisés;
3. contrôle des caractéristiques des circuits: magnétiques (mesure des VA et des watts); dimensionnelles;
4. parallèlement aux opérations ci-dessus, réalisation, successivement, du découpage du plateau support 16, du perçage des évidements 22, 24, 26 dans ce plateau, de son ébavurage et de la fixation d'un isolant éventuel, afin d'éviter la mise en court-circuit des spires des circuits magnétiques reposant sur le plateau;
5. découpe et pliage des chapes 28 supportant les enroulements 11, 13, 15;
6. réalisation des arbres de roulement 30, 30', et montage de ces arbres dans les chapes 28 respectives;
7. montage des chapes 28 sur le plateau 16, destiné à supporter les circuits magnétiques;
8. montage des circuits magnétiques 10,12, 14 sur le plateau support 16;
9. montage des carcasses annulaires de bobinage des enroulements;
10. bobinage des enroulements 11, 13, 15 haute et basse tention;
11. calage et fixation des enroulements 11, 13, 15 sur les chapes 28, par exemple à l'aide de systèmes tels que les cubes de fixation 32, 32' décrits ci-dessus;
12. contrôle, et, dans le cas d'un transformateur en cuve immergé: séchage, par passage en étuve (cette opération s'effectue très rapidement, en raison de l'absence de toute pièce en bois, ce qui permet d'économiser à la fois de l'énergie et du temps); mise en cuve, exécution du câblage (assemblage mécanique vis-écrous ou cosses enfichables); mise sous vide, remplissage d'huile, et, contrôle final.

L'invention n'est pas limitée à la réalisation de transformateurs polyphasés. Elle permet en effet de réaliser, de la même façon que décrit ci-dessus, des transformateurs monophasés.

La Figure 7 représente un exemple de réalisation d'un transformateur monophasé selon la présente invention, qui comporte un circuit magnétique 44 et deux enroulements électriques 46, 46', et la Figure 8 représente un exemple de réalisation d'un transformateur monophasé selon l'invention qui comporte deux circuits magnétiques 48, 48_{'}, et un seul enroulement électrique 50.

## Revendications

1. Transformateur électrique comprenant au moins un circuit magnétique et, pour chaque phase, un enroulement électrique comportant au moins un bobinage, chaque enroulement électrique (11,13,15) étant constitué d'un fil ou d'une bande d'un matériau bon conducteur, notamment de l'aluminium et chaque circuit magnétique (10, 12, 14) étant formé d'au moins un circuit élémentaire, réalisé par enroulement d'un feuillard magnétique et ménageant une fenêtre (18, 20, 22) pour le passage du ou des enroulements électriques correspondants, chaque enroulement de feuillard magnétique présentant la forme d'un polygone irrégulier possédant un axe de symétrie, caractérisé en ce que les circuits magnétiques sont positionnés et maintenus sur un plateau support 16, constitué d'une plaque métallique enveloppant le contour extérieur desdits circuits magnétiques et pourvue d'évidements (22, 24, 26) pour le passage des enroulements électriques, chaque circuit magnétique (10, 12, 14) étant immobilisé sur le plateau pour n'être à aucun moment en contact permanent avec les enroulements électriques (11,13,15).

2. Transformateur électrique polyphasé selon la revendication 1, caractérisé en ce que les enroulements électriques (11, 13, 15) sont cylindriques et disposés jointifs par leurs faces internes de manière à ce que les plans passant par ces faces (11_{'}, 13_{'}, 15') forment deux à deux un dièdre d'angle de 60°, les circuits magnétiques (10, 12, 14) immobilisés sur le plateau (16) embrassant deux par deux lesdits enroulements électriques.

3. Transformateur électrique selon l'une quelconque des revendications 1 ou 2, caractérisé en ce que chaque enroulement électrique (11, 13, 15) est réalisé sur une carcasse annulaire en forme de jante, présente un faible nombre de spires et comporte des connexions d'entrée et de sortie, haute et basse tension, qui débouchent dans la surface intérieure de ladite carcasse annulaire.

4. Transformateur électrique selon l'une quelconque des revendications 1 à 3, caractérisé en ce que chaque circuit magnétique (10, 12, 14) est constitué par l'empilage de composants élémentaires formé par enroulements autour d'une forme de bobinage d'un feuillard magnétique.

5. Transformateur électrique selon la revendication 4, caractérisé en ce que l'empilage des composants élémentaires de chaque circuit magnétique (10, 12, 14) est immobilisé sur le plateau de support (16) à l'aide de points de colle.

6. Transformateur électrique selon l'une des revendications 1 à 5, caractérisé en ce que la section de chaque circuit magnétique est déterminée pour s'inscrire dans un demi-cercle, ladite section présentant un contour en gradins ou polygonal.

7. Transformateur électrique selon l'une quelconque des revendications 1 à 6, caractérisé en ce que les évidements (22, 24, 26) du plateau de support (16) sont ouverts vers l'extérieur du plateau pour éviter que ledit plateau ne constitue une spire parasite pour chaque enroulement.

8. Transformateur électrique selon la revendication 3, caractérisé en ce que la carcasse annulaire en forme de jante de chaque enroulement électrique (11, 13, 15) repose sur une chape (28) fixée sous le plateau de support (16) et est munie de deux axes parallèles (30, 30') sur lesquels s'appuie ladite jante entraînée en rotation sur lesdits axes pour le bobinage de l'enroulement électrique (11, 13, 15) correspondant, ladite jante munie de son bobinage étant solidarisée du plateau e support (16) avec un positionnement axial et radial précis par rapport au plateau.

9. Transformateur électrique selon l'une quelconque des revendications 1 à 8, caractérisé en ce que les circuits magnétiques (10, 12, 14) sont réalisés au moyen de matériaux magnétiques amorphes.

10. Transformateur électrique selon l'une quelconque des revendications 1 à 9, caractérisé en ce que l'enroulement de feuillards magnétiques de chaque circuit magnétique (10, 12, 14) présente une largeur constante.

11. Installation pour la réalisation d'un transformateur électrique selon la revendication 8, caractérisée en ce qu'elle comporte un moto-réducteur (34) dont l'arbre (36) est appliqué sur la périphérie de la jante constituant la carcasse annulaire d'un enroulement électrique (11, 13, 15) pur provoquer son entraînement en rotation et le bobinage dudit enroulement, et un compteur électronique (38) actionné par un détecteur (40), lui-même excité par une pastille de comptage (42) montée sur ladite jante et vue par le détecteur disposé en regard, à travers un trou (40_{'}), prévu dans la chape (28).

12. Procédé de fabrication d'un transformateur électrique selon l'une quelconque des revendications 1 à 10, comportant des circuits magnétiques, des enroulements électriques et un plateau de support et de positionnement desdits enroulements vis-à-vis desdits circuits, caractérisé en ce qu'il consiste à:
- bobiner des circuits magnétiques devant constituer ultérieurement les circuits (10, 12, 14), puis les recuire;
- contrôler les caractéristiques dimensionnelles et magnétiques desdits circuits;
- parallèlement à ces opérations, réaliser le plateau support (16);
- réaliser des chapes (28) destinées au support et à la fixation des enroulements électriques (11, 13,15);
- réaliser des axes de roulement (30, 30') et les monter dans les chapes (28) respectives;
- monter les chapes sur le plateau support (16);
- monter les circuits magnétiques (10, 12, 14) sur le plateau support;
- monter les carcasses annulaires de bobinage des enroulements électriques;
- bobiner les enroulements haute et basse tension sur chaque carcasse annulaire;
- caler et fixer les enroulements (11, 13, 15) sur les chapes (28);
- et effectuer les opérations de connexion et de câblage de l'ensemble obtenu, puis de contrôle.

## Patentansprüche

1. Elektrischer Transformator mit mindestens einer magnetischen Schleife und einer elektrischen Spule für jede Phase mit mindestens einer Wicklung, wobei jede elektrische Spule (11,13,15) aus einem gutleitenden Draht oder Band, insbesondere aus Aluminium, besteht, und jede magnetische Schleife (10,12,14) aus mindestens einer Grundschleife gebildet wird, die durch Wicklung einer magnetischen Folie gefertigt ist, und aus der eine Öffnung (18,20,22) zum Durchlassen der entsprechenden elektrischen Spule/ Spulen ausgespart ist, und jede der Magnetfolienwicklungen die Form eines eine Symmetrieachse besitzenden unregelmässigen Polygons aufweist, dadurch gekennzeichnet, dass die magnetischen Schleifen auf einer Trägerplatte (16) angeordnet und gehaltert sind, die einen Metallschild bildet, der die Aussenkonturen der magnetischen Schleifen umgibt und mit Aussparungen (22,24,26) für den Durchlass der elektrischen Spulen versehen ist, und jede magnetische Schleife (10, 12, 14) unbeweglich auf der Platte angebracht ist, damit die Schleifen zu keinem Zeitpunkt in permanentem Kontakt mit den elektrischen Spulen (11,13,15) sind.

2. Mehrphasiger elektrischer Transformator nach Anspruch 1, dadurch gekennzeichnet, dass die elektrischen Spulen (11,13,15) zylindrisch und an ihren Innenseiten derart verbunden sind, dass die durch diese Flächen (11',13',15') verlaufenden Ebenen jeweils einen Diederwinkel von 60° einschliessen, und die auf der Platte (16) unbeweglich befestigten magnetischen Schleifen (10,12,14) jeweils zwei der elektrischen Spulen umfassen.

3. Elektrischer Transformator nach einem der Ansprüche 1 oder 2, dadurch gekennzeichnet, dass jede elektrische Spule (11,13,15) auf einem ringförmigen Felgengestell gefertigt ist, eine geringe Zahl von Windungen aufweist und Eingangs- und Ausgangsanschlüsse für Hoch- und Niederspannung trägt, die in die innere Oberfläche des ringförmigen Gestells münden.

4. Elektrischer Transformator nach einem der Ansprüche 1 bis 3, dadurch gekennzeichnet, dass jede magnetische Schleife (10,12,14) durch eine Stapelung von Grundkomponenten gebildet wird, die durch Umwickeln einer Spulenform mit magnetischer Folie entstehen.

5. Elektrischer Transformator nach Anspruch 4, dadurch gekennzeichnet, dass der Stapel der Grundkomponenten jeder magnetischen Schleife (10,12,14) mit Hilfe von Klebestellen fest auf der Trägerplatte (16) befestigt ist.

6. Elektrischer Transformator nach einem der Ansprüche 1 bis 5, dadurch gekennzeichnet, dass die Abschnitte jeder magnetischen Schleife einen Halbkreis beschreiben und einen stufen-oder linienförmigen Umriss aufweisen.

7. Elektrischer Transformator nach einem der Ansprüche 1 bis 6, dadurch gekennzeichnet, dass die Aussparungen (22,24,26) der Trägerplatte (16) zum Äusseren der Platte hin geöffnet sind, um zu vermeiden, dass die Platte eine Kurzschlusswicklung für jede Spule bildet.

8. Elektrischer Transformator nach Anspruch 3, dadurch gekennzeichnet, dass das ringförmige Felgengestell jeder elektrischen Spule (11,13,15) auf einem unter der Trägerplatte (16) befestigten Gabelbügel (28) lagert, der mit zwei parallelen Achsen (30, 30') versehen ist, auf denen die Felgen zur Wicklung der entsprechenden elektrischen Spule (11,13,15) drehbar gelagert ist, wobei die mit ihrer Wicklung versehene Felge in präziser axialer und radialer Ausrichtung in Bezug auf die Platte mit der Trägerplatte (16) verbunden ist.

9. Elektrischer Transformator nach einem der Ansprüche 1 bis 8, dadurch gekennzeichnet, dass die magnetischen Schleifen (10,12,14) mit Hilfe von amorphen magnetischen Materialien hergestellt sind.

10. Elektrischer Transformator nach einem der Ansprüche 1 bis 9, dadurch gekennzeichnet, dass die Wicklung der Magnetfolien jeder magnetischen Schleife (10,12,14) eine konstante Breite aufweist.

11. Vorrichtung zur Herstellung eines elektrischen Transformators nach Anspruch 8, dadurch gekennzeichnet, dass sie einen Getriebemotor (34) umfasst, dessen Welle (36) auf dem Rand der Felge aufliegt, die das ringförmige Gestell einer elektrischen Spule (11,13,15) bildet, um deren Drehantrieb und die Wicklung der Spule herbeizuführen, einen durch einen Detektor (40) gesteuerten elektronischen Zähler (38), wobei der Detektor durch einen Zählkopf (42) angeregt wird, der auf der Felge angebracht ist und durch den gegenüberliegenden Detektor durch ein in der Bügelgabel (28) vorgesehenes Loch (40') hindurch wahrgenommen wird.

12. Verfahren zur Herstellung eines elektrischen Transformators nach einem der Ansprüche 1 bis 10, der magnetische Schleifen, elektrische Spulen und eine Trägerplatte aufweist, wobei die Spulen gegenüberliegend von den Schleifen angebracht sind, dadurch gekennzeichnet, dass es die folgenden Schritte umfasst:
- Wickeln der magnetischen Schleifen, die später die Schleifen (10,12,14) bilden, gefolgt von ihrem Weichglühen
- Überprüfen der dimensionsgerechten und magnetischen Eigenschaften dieser Schleifen;
- Fertigen der Trägerplatte (16) während dieser Verfahrensschritte;
- Fertigen der Bügelgabeln (28), die als Stütze und zur Befestigung der elektrischen Spulen (11,13,15) bestimmt sind;
- Fertigen der Drehachsen (30,30') und ihre Montage in den entsprechenden Bügelgabeln (28);
- Anbringen der Bügelgabeln auf der Trägerplatte (16);
- Anbringen der magnetischen Schleifen (10,12,14) auf der Trägerplatte;
- Anbringen der ringsförmigen Gestelle der Spulen der elektrischen Wicklungen;
- Wickeln der Hoch- und Niederspannungswicklungen auf jedes ringförmige Gestell;
- Festklemmen und Befestigen der Spulen (11,13,15) auf den Bügelgabeln (28);
- und Verbinden und Verkabeln der erhaltenen Konstruktion mit anschliessender Kontrolle.

## Claims

1. Electrical transformer, comprising at least one magnetic circuit and, for each phase, an electrical winding comprising at least one coil, each electrical winding (11, 13, 15) being constituted of a wire or strip of good conducting material, notably of aluminium, and each magnetic circuit (10, 12, 14) being formed of at least one elementary circuit, constructed by winding a magnetic strip and forming an aperture (18, 20, 22) for the passage of the corresponding electrical winding or windings, each winding of magnetic strip having the form of an irregular polygon possessing an axis of symmetry, characterized in that the magnetic circuits are positioned and held on a support plate (16), constituted of a metal plate encompassing the external contour of said magnetic circuits and provided with cut-outs (22, 24, 26) for the passage of the electrical windings, each magnetic circuit (10, 12, 14) being secured on the plate so as not to be, at any instant, in permanent contact with the electrical windings (11,13,15).

2. Polyphase electrical transformer according to claim 1, characterized in that the electrical windings (11, 13, 15) are cylindrical and are disposed contiguous by their internal faces in such a way that the planes passing through these faces (11_{'}, 13_{'}, 15') form in pairs a dihedron of 60° angle, the magnetic circuits (10, 12, 14) secured on the plate (16) embracing said electrical windings in pairs.

3. Electrical transformer according to any one of claims 1 or 2, characterized in that each electrical winding (11, 13, 15) is formed on an annular carcass in the form of a wheel rim, possesses a small number of turns and comprises input and output connections, for high and low voltage, which lead out at the internal surface of said annular carcass.

4. Electrical transformer according to any one of claims 1 to 3,characterized in that each magnetic circuit (10, 12, 14) is made up by stacking elementary components formed by windings of a magnetic strip around a coil former.

5. Electrical transformer according to claim 4, characterized in that the stack of the elementary components of each magnetic circuit (10, 12, 14) is secured on the support plate (16) by means of spots of adhesive.

6. Electrical transformer according to one of claims 1 to 5, characterized in that the cross-section of each magnetic circuit is so determined that it can be inscribed in a semicircle, said cross- section having a stepped or polygonal contour.

7. Electrical transformer according to any one of claims 1 to 6, characterized in that the cut-outs (22, 24, 26) of the support plate (16) are open towards the outside of the plate, to prevent said plate from forming a parasitic turn for each winding.

8. Electrical transformer according to claim 3, characterized in that the annular carcass having the form of a wheel rim for each electrical winding (11, 13, 15) rests on a cover (28) fixed beneath the support plate (16) and is equipped with two parallel shafts (30, 30'), on which said wheel rim rests, rotatably driven on said shafts for the winding-on of the corresponding electrical winding (11, 13, 15), said wheel rim equipped whith its coil being fixed to the support plate (16) with precise axial and radial positioning relative to the plate.

9. Electrical transformer according to any one of claims 1 to 8, characterized in that the magnetic circuits (10, 12, 14) are constructed by means of amorphous magnetic materials.

10. Electrical transformer according to any one of claims 1 to 9, characterized in that the winding of magnetic strips of each magnetic circuit (10, 12,14) has a constant width.

11. Installation for the production of an electrical transformer according to claim 8, characterized in that it comprises a motor-reduction gear unit (34), the shaft (36) of which is applied onto the periphery of the wheel rim constituting the annular carcass for an electrical winding (11, 13, 15) to cause it to be driven in rotation and said winding to be wound, and an electronic counter (38), actuated by a detector (40), itself excited by a counting pellet (42) mounted on said wheel rim and viewed by the detector disposed opposite it through a hole (40') provided in the cover (28).

12. Process for the production of an electrical transformer according to any one of claims 1 to 10 comprising magnetic circuits, electrical windings and a plate for supporting and positioning said windings whit respect to said circuits, characterized in that it consists of:
- winding magnetic circuits intended for later constituting the circuits (10, 12, 14), then baking them;
- checking the dimensional and magnetic characteristics of said circuits;
- in parallel to these operations, constructing the support plate (16);
- forming covers (28) intended for supporting and fixing the electrical windings (11, 13,15);
- constructing rolling shafts (30, 30') and mounting them in the respective covers (28);
- mounting the covers on the support plate (16);
- mounting the magnetic circuits (10, 12, 14) on the support plate;
- mounting the annular winding carcasses for the electrical windings;
- winding-on the high and low voltage windings onto each annular carcass;
- keying and fixing the windings (11, 13, 15) on the covers (28);
- and carrying out the operations of connecting and wiring the assembly thus obtained and then of checking it.
